# EUROPÄISCHE PATENTSCHRIFT

(11) **EP 0 457 245 B1**
(45) Veröffentlichungstag und Bekanntmachung des Hinweises auf die Patenterteilung: **28.09.1994**
(21) Anmeldenummer: 91107730.3
(22) Anmeldetag: 13.05.1991
(51) Int. Cl.: B05B 11/04, B65D 47/20

(54) **Verschlusskappe**
Closure cap
Capuchon de fermeture

(30) Priorität: 14.05.1990 DE 4015480
(43) Veröffentlichungstag der Anmeldung: 21.11.1991
(73) Patentinhaber: Perfect-Valois Ventil GmbH, 44319 Dortmund (DE)
(72) Erfinder: Schmidt, Karl-Heinz, W-5870 Hemer (DE)
(74) Vertreter: Strehl Schübel-Hopf Groening & Partner

(56) Entgegenhaltungen:
- US-A- 3 984 035
- US-A- 4 093 124
- US-A- 4 147 306
- US-A- 4 156 505

## Beschreibung

Die Erfindung betrifft eine Verschlußkappe gemäß dem Oberbegriff des Patentanspruchs 1.

Aus der US-A-4,147,306 ist eine Verschlußkappe der genannten Bauart bekannt. Sie betrifft eine Schaumerzeugungsvorrichtung, bei der eine Dichtungsscheibe einen Kanal abdichtet, wenn der Behälter unter Druck steht, während die Flüssigkeit durch ein Tauchrohr, einen Ventilgehäusekanal, einen über dem Ventil liegenden Abschnitt des Ventilgehäuses nach außen durch Schlitze des Ventilgehäuses annähernd in einem rechten Winkel in einem Bereich zwischen einer Innenwand der Verschlußkappe und einer ersten Hälfte des Ventilgehäuses eintritt. Die Luft wird durch Öffnungen und Nuten senkrecht nach oben in den genannten Bereich gedrückt, damit sie sich mit der Flüssigkeit des Behälters vermischt, nachdem sich durch den Behälterdruck das Ventil und ein darüberliegender Kanal geöffnet hat. Die Mischung bildet dann einen feinvernebelten Sprühstrahl und strömt nach oben durch einen axialen Kanal der Verschlußkappe und in eine darüberliegende erste Kammer sowie danach durch einen Filter, durch den der Schaum erzeugt wird, bevor er aus der Verschlußkappe austritt. Nach Druckentlastung des Behälters und dessen Rückkehr zu seiner normalen Form fällt die Ventilkugel zurück und dichtet den axialen Kanal innerhalb des Ventilgehäuses ab. Der dadurch entstehende Saugdruck zieht die Dichtungsscheibe von der Belüftungsöffnung weg, wodurch Luft dem Behälter von außen zugeführt wird.

Dieser Effekt kann mit Nachteilen verbunden sein, wenn z.B. die mit der Verschlußkappe ausgerüstete Packung für medizinische Zwecke eingesetzt wird, bei denen ein Heil- oder Behandlungsmittel durch Einführen des die Abgabeöffnung enthaltenden, vorderen Endes der Verschlußkappe in eine Körperöffnung abgegeben werden muß. Hier lässt sich nicht ausschließen, daß, noch während die Verschlußkappe mit ihrer Abgabeöffnung in die Körperöffnung eingesetzt ist, in der Körperöffnung befindliche Flüssigkeit durch die Wiederbelüftung des Behälters angesaugt wird, die zu einer Kontaminierung des im Behälter enthaltenen Produktes führt. So sind zur Bekämpfung von Schnupfen sogenannte Nasal-Sprühsysteme bekannt, bei denen nach dem Versprühen des Sprays in die Nase das Nasensekret durch die Wiederbelüftung des Behälters angesaugt und das Produkt hierdurch kontaminiert wird.

Der Erfindung liegt daher die Aufgabe zugrunde, eine Verschlußkappe der genannen Gattung so zu verbessern, daß die Belüftung des Behälters nach dem Zusammenpressen seiner flexiblen Wandung durch die Abgabeöffnung ausgeschlossen ist, trotzdem aber durch einfachen Aufbau der Verschlußkappe eine wirtschaftliche Massenherstellung der Verschlußkappe möglich ist.

Die Erfindung löst diese Aufgabe durch die im Kennzeichen des Patentanspruchs 1 enthaltenen Merkmale. Durch die Anordnung des der Abgabeöffnung vorgeschalteten Auslaßventils, das nur bei im Behälter herrschendem Überdruck geöffnet ist, wird mit Sicherheit die Wiederbelüftung des Behälters und damit die Gefahr des Ansaugens von den Behälterinhalt kontaminierenden Substanzen durch die Abgabeöffnung hindurch verhindert. Denn die Beibehaltung der Qualität des Sprühgutes im Behälter wird durch die von der Abgabeöffnung getrennte Belüftungsöffnung und das Belüftungsventil sichergestellt, das sich nur bei Unterdruck im Behälter öffnet.

Die vorgesehene Verbindungsöffnung zwischen der das Steigrohr mit der Abgabeöffnung verbindenden Kammer und dem oberen, Luft enthaltenden Teil des Behälters ermöglicht eine Vermischung des aktiven Produkts mit der aus dem oberen Teil des Behälters durch die Verbindungsöffnung hindurch gepreßten Luft. Dieser Vermischungseffekt wird naturgemäß insbesondere dann erreicht, wenn der Behälterinhalt aus einer Flüssigkeit besteht, so daß die Verschlußkappe insbesondere für Flüssigkeiten als das aktive Produkt geeignet ist.

Aus den weiteren Unteransprüchen ergeben sich vorteilhafte konstruktive Ausgestaltungen der Verschlußkappe, die demnach nur aus vier Einzelteilen besteht, nämlich der eigentlichen Verschlußkappe, einem Steigrohrhalter, einem einzigen flexiblen Ventilbauteil, das gleichzeitig die Ventilteile für das Auslaßventil und für das Belüftungsventil stellt, sowie aus dem Steigrohr. Infolgedessen ist eine außerordentlich preiswerte und wirtschaftliche Massenherstellung des erfindungsgemäßen Verschlusses möglich.

Die Erfindung ist nachstehend anhand der Zeichnung von zwei Ausführungsbeispielen näher erläutert. Es zeigen:
- Fig. 1: eine erste Ausführungsform einer Verschlußkappe in einem Mittellängsschnitt und
- Fig. 2: eine zweite Ausführungsform der Verschlußkappe in einem Mittellängsschnitt.

In den Fig. 1 und 2 ist eine Verschlußkappe 5 für ein Quetschflaschen-Nasal-Sprühsystem mit zwei Abgabeöffnungen 6 für einen nicht gezeigten Behälter, vorzugsweise aus Kunsstoff, mit flexibler Wandung gezeigt, die von Hand zur Abgabe eines flüssigen Therapeutikums, z.B. zum Abschwellen der Nasenschleimhäute, zusammenpreßbar ist, das mittels eines Steigrohres 7 mit den Abgabeöffnungen 6 in Verbindung steht. Anstelle eines flüssigen Sprühgutes kann gegebenenfalls auch ein pulverförmiges in Betracht kommen.

Den Abgabeöffnungen 6 ist ein Auslaßventil 8 vorgeschaltet, das bei Überdruck im Behälter geöffnet ist. Gemäß Fig. 1 ist einer Belüftungsöffnung 9 ein Belüftungsventil 10 zugeordnet, das bei Unterdruck im Behälter geöffnet ist. Eine Kammer 11 verbindet das Steigrohr 7 mit der Abgabeöffnung 6 und steht mit dem oberen, Luft enthaltenden Teil des Behälters über mindestens eine Verbindungsöffnung 12 in Verbindung.

Der Ventilsitz des Auslaßventils 8 ist von einem zylindrischen Zapfen 13 gebildet, der von der Unterseite 14 einer Kopfwand 15 in die zylindrische Kammer 11 koaxial hineinragt. Der zylindrische Zapfen 13 bildet mit der Kammerwand 17 der Kammer 11 einen Ringraum 16. An der Kammerwand 17 ist ein flexibles Ventilteil 18 befestigt, das mit einem kreisförmigen mittleren Lochrand 19 an der Umfangsfläche des Zapfens 13 dicht anliegt.

Das flexible Ventilteil 18 des Auslaßventils 8 erstreckt sich von der Kammerwand 17 zu dem Lochrand 19 in Richtung der Abgabeöffnung 6 in Form einer Rundkuppe 20. Wie ersichtlich, sind die Abgabeöffnungen 6 in der Kopfwand 15 der Kammer 11 angeordnet, die von einem mittig aufragenden Kappendom 21 gebildet ist. Ein Fuß 22 des Kappendomes 21 ist von einer Ringschulter 23 umgeben, die in dem Fußbereich die Belüftungsöffnung 9 aufweist. Ein Kappenmantel 24 erstreckt sich von dem Außenrand der Ringschulter 23 etwa koaxial zur Mittellängsachse der Verschlußkappe 5 abwärts und ist so geformt, daß er mit Preßsitz oder Schnappsitz auf den Behälterhals aufsetzbar ist. Alternativ kann auch eine Schraubverbindung gewählt werden.

Gemäß Fig. 1 bildet die Unterseite 25 der Ringschulter 23 radial außerhalb der Belüftungsöffnung 9 den Ventilsitz für ein flexibles Ventilteil 26 des Belüftungsventils 10. Das flexible Ventilteil 26 ist an der Kammerwand 17 befestigt und erstreckt sich ringscheibenartig etwa parallel zur Ringschulter 23 radial nach außen über die Belüftungsöffnung 9 hinaus und ist am Außenrand mit einer aufragenden Dichtungslippe 27 versehen.

Obwohl die flexiblen Ventilteile 18 und 26 getrennt ausgebildet und unabhängig voneinander in der Kammer z.B. mechanisch oder durch Kleben oder Heißsiegeln befestigt werden können, bilden sie bevorzugt ein einziges Ventilbauteil 28. Dieses Ventilbauteil 28 ist vorzugsweise aus sehr weichem Polyethylen, Gummi oder Silicon hergestellt. Das Ventilbauteil 28 besteht aus einem zylindrischen Abschnitt 29, der sich entlang der Kammerwand 17 erstreckt und die obere Rundkuppe 20 des Auslaßventils 8 mit dem ringscheibenförmigen Ventilteil 26 des Belüftungsventils 10 verbindet. Dies ermöglicht die Herstellung der Verschlußkappe aus wenigen Einzelteilen bei sehr einfacher Montage.

Ein zylindrischer Steigrohrhalter 30 ist in die untere Öffnung 31 der Kammer 11 eingesetzt und legt mit Preßsitz die beiden von dem einteiligen Ventilbauteil 28 gebildeten flexiblen Ventilteile 18 bzw. 26 des Auslaßventils 8 und des Belüftungsventils 10 an der Kammerwand 17 fest. Der Steigrohrhalter 34 ist gegenüber dem Durchmesser des an seinem unteren Ende vorgesehenen Steigrohres 7 bei 32 erweitert. In diesem Erweiterungsbereich 32 sind zwei diametral gegenüberliegende Verbindungsöffnungen 12 vorgesehen. Diese Verbindungsöffnungen ermöglichen beim Zusammenpressen des Behälters den Austritt von Luuft aus dem Behälter in die Kammer 11 sowie die Vermischung mit dem Sprühgut in der Kammer, bevor es aus den Abgabeöffnungen 6 versprüht wird. Es versteht sich, daß auch nur eine oder mehr als zwei Verbindungsöffnungen vorhanden sein können.

Soll durch die Abgabeöffnung 6 im flexiblen Behälter enthaltende Flüssigkeit durch Zusammenpressen des Behälters abgegeben werden, wird durch den dabei im Behälter entstehenden Überdruck einerseits das Belüftungsventil 10 dicht geschlossen gehalten, während andererseits der Überdruck den z.B. flüssigen Behälterinhalt durch das Steigrohr 7 und die Kammer 11 gegen den Lochrand 19 des flexiblen Ventilteils 18 preßt, der von der zylindrischen Umfangsfläche des Zapfens 13 abgehoben wird, so daß die Flüssigkeit durch die beiden an den Zapfen 13 parallel angrenzenden Abgabeöffnungen 6 ausströmen kann. Die Flüssigkeit strömt als ein Sprühnebel aus, weil im oberen Teil des Behälters enthaltene Luft durch die Verbindungsöffnung 12 in der Kammer 11 mit der Sprühflüssigkeit vermischt wurde. Das Auslaßventil 8 schließt sich bei Beendigung der Druckausübung. Die Behälterwand bewegt sich dann aufgrund ihres Rückstellvermögens in ihre ursprüngliche Lage zurück. Das Ventilteil 26 wird von der Belüftungsöffnung 9 aufgrund des gegenüber dem atmosphärischen Druck niedrigen Drucks im Behälter abgehoben, so daß der von Flüssigkeit freie Teil des Behälters bis zum Druckausgleich mit Luft gefüllt wird. Sobald der Druckausgleich erreicht ist, schließt sich das elastische Ventilteil 26 des Belüftungsventils 10 selbsttätig.

Bei der zweiten Ausführungsform gemäß Fig. 2 einer Verschlußkappe sind der ersten Ausführungsform entsprechende Teile mit gleichen Bezugszeichen versehen.

Es ist ersichtlich, daß ein Belüftungsventil 37 bei dieser zweiten Ausführungsform unterschiedlich ausgebildet ist. Ein zylindrischer Dichtkragen 33 steht von der Unterseite 25 der Ringschulter 23 koaxial zur Kammer 11 nach unten vor und umschließt die Belüftungsöffnung 9. Die Innenwand 34 des Dichtkragens 29 bildet den Ventilsitz für den Außenrand 35 eines flexiblen Ventilteils 36 des Belüftungsventils 37. Ein Steigrohrhalter 34 ist im wesentlichen wie derjenige in Fig. 1 ausgebildet, hat aber darüber hinaus im Übergangsbereich 32 zum Steigrohr 7 außen einen Ringflansch 38. Der Radius dieses Ringflansches 38 ist kleiner als der radiale Abstand der Belüftungsöffnung 9 von der Mittellängsachse der Verschlußkappe 5 bemessen. Der Ringflansch 38 ist in axialem Abstand von der Unterseite 25 der Ringschulter 23 derart angeordnet, daß das flexible Ventilteil 36 des Belüftungsventils 37 sich über den Ringflansch 38 durch einen Ringspalt 39 zwischen dem Ringflansch und dem Dichtkragen 33 nach unten und außen gegen dessen Innenwand 30 erstreckt und an dieser in Schließstellung dicht anliegt. Diese Ausführungsform hat im Vergleich zu der in Fig. 1 gezeigten Ausführungsform den Vorteil, daß das Belüftungsventil 37 empfindlicher oder schneller reagiert als im Falle der ersten Ausführungsform. Außerdem ist es strömungstechnisch günstiger. Die Form des einteiligen Ventilbauteils 40 in Fig. 2 ermöglicht darüber hinaus eine leichtere Herstellung im Spritzgießverfahren, da die Durchmesseränderungen vom Ventilteil 36 über den zylindrischen Abschnitt 29 bis zum oberen Lochrand 19 fließend sind.

Bei beiden Ausführungsformen besteht die Verschlußkappe selbst vorzugsweise aus Polyethylen, Polypropylen oder anderen thermoplastischen Kunststoffen. Die Verschlußkappe kann mittels Schnappsitz oder Preßsitz auf einen entsprechend ausgebildeten Behälterhals aufgesetzt oder mittels Schraubverschluß auf einen mit Gewinde versehenen Behälterhals aufgeschraubt werden. Auch der Steigrohrhalter und das Steigrohr können aus entsprechenden Werkstoffen hergestellt werden.

Der Steigrohrhalter 30, auf dem das Steigrohr 7 montiert ist, sowie das flexible einteilige Ventilbauteil 28 bzw. 40 werden durch Preßsitz in der Kammer 11 des Kappendomes 21 der Verschlußkappe gehalten.

Bei Betätigung gilt für beide Ausführungsformen, daß durch Druck auf den Behälter das aktive Sprühgut, vorzugsweise Flüssigkeit durch das Steigrohr 7 und den Steigrohrhalter 30 in die Kammer 11 geführt wird. Gleichzeitig gelangt Luft, die sich oberhalb des aktiven Produktes innerhalb des Behälters befindet, durch die Verbindungsöffnung 9 des Steigrohrhalters 30 ebenfalls in die Kammer 11, wo sie sich mit dem aktiven Produkt vermischt.

Durch den hydraulischen Druck der mit Luft durchmischten aktiven Flüssigkeit wird der Lochrand 19 von dem Zapfen 13 abgehoben und somit das Auslaßventil 8 geöffnet. Das Produkt kann dann durch die Abgabeöffnungen 6 austreten. Unmittelbar nach Beendigung des Zusammenpressens des Behälters wird aufgrund des Unterdrucks im Behälter gegenüber dem Außendruck das Auslaßventil 8 zwischen dem Ventilteil 18 und dem Zapfen 13 wieder geschlossen und somit, z.B. bei einer Nasensprayflasche, ein Ansaugen von Nasensekret durch die Abgabeöffnungen 6 verhindert. Gleichzeitig wird ebenfalls durch den in dem Behälter herrschenden Unterdruck das Belüftungsventil 10 bzw. 37 durch Abheben der Dichtungslippe 27 bzw. des Außenrandes 35 der betreffenden Ventilteile von ihrem Ventilsitz geöffnet, so daß Luft durch die Belüftungsöffnung 9 in der Verschlußkappe in den Behälter gelangen und diesen wieder belüften kann. Ferner ist ersichtlich, daß die Montage der Verschlußkappe lediglich eine aufeinanderfolgende koaxiale Montagebewegung des einteiligen Ventilbauteils 28 bzw. 40, des Steigrohrhalters mit Preßsitz sowie des Steigrohres 7 erfordert.

## Patentansprüche

1. Verschlußkappe (5) mit einer Abgabeöffnung (6) für Behälter mit flexibler Wandung, die von Hand zur Abgabe von Sprühgut zusammenpreßbar ist, das mittels eines Steigrohres (7) mit der Abgabeöffnung (6) in Verbindung steht, wobei der Abgabeöffnung (6) ein Auslaßventil (8) vorgeschaltet ist, das bei Überdruck im Behälter geöffnet ist, während einer Belüftungsöffnung (9) ein Belüftungsventil (10, 37) zugeordnet ist, das bei Unterdruck im Behälter geöffnet ist, und eine das Steigrohr (7) mit der Abgabeöffnung (6) verbindende Kammer (11) mit dem oberen, Luft enthaltenden Teil des Behälters über mindestens eine Verbindungsöffnung (12) in Verbindung steht,
**dadurch gekennzeichnet,**
daß der Ventilsitz des Auslaßventils (8) von einem zylindrischen Zapfen (13) gebildet ist, der von der Unterseite (14) einer Kopfwand (15) in die Kammer (11) koaxial hineinragt und einen Ringraum (16) mit der Kammerwand (17) bildet, an der ein flexibles Ventilteil (18) befestigt ist, das mit einem kreisförmigen, mittleren Lochrand (19) an der Umfangsfläche des Zapfens (13) dicht anliegt.

2. Verschlußkappe nach Anspruch 1, dadurch gekennzeichnet, daß das flexible Ventilteil (18) des Auslaßventils (8) sich von der Kammerwand (17) zu seinem Lochrand (19) kuppenartig (bei 20) in Richtung der Abgabeöffnung (6) erstreckt, die in der Kopfwand (15) der Kammer (11) angeordnet ist.

3. Verschlußkappe nach Anspruch 1, dadurch gekennzeichnet, daß die Kammer (11) von einem mittig aufragenden Kappendom (21) gebildet ist, dessen Fuß (22) von einer Ringschulter (23) umgeben ist und die Belüftungsöffnung (9) aufweist, und daß ein Kappenmantel (24) sich von dem Außenrand der Ringschulter (23) etwa koaxial zur Mittellängsachse der Verschlußkappe (5) abwärts erstreckt.

4. Verschlußkappe nach Anspruch 3, dadurch gekennzeichnet, daß die Unterseite (25) der Ringschulter (23) radial außerhalb der Belüftungsöffnung (9) den Ventilsitz für ein flexibles Ventilteil (26) des Belüftungsventils (10) bildet, das an der Kammerwand (17) befestigt ist und sich ringscheibenartig etwa parallel zur Ringschulter (23) radial nach außen über die Belüftungsöffnung (9) hinaus erstreckt und am Außenrand mit einer aufragenden Dichtungslippe (27) versehen ist.

5. Verschlußkappe nach Anspruch 3, dadurch gekennzeichnet, daß ein zylindrischer Dichtkragen (33) von der Unterseite (25) der Ringschulter (23) koaxial zur Kammer (11) nach unten vorsteht, der die Belüftungsöffnung (9) umschließt und dessen Innenwand (34) einen Ventilsitz für den Außenrand (35) eines flexiblen Ventilteils (36) des Belüftungsventils (37) bildet, das an der Kammerwand (17) befestigt ist.

6. Verschlußkappe nach Anspruch 7, dadurch gekennzeichnet, daß ein zylindrischer Steigrohrhalter (30) in die untere Öffnung (31) der Kammer (11) eingesetzt ist und mit Preßsitz die beiden flexiblen Ventilteile (18 bzw. 26; 36) des Auslaßventils (8) und Belüftungsventils (10; 37) an der Kammerwand (17) festlegt.

7. Verschlußkappe nach Anspruch 6, dadurch gekennzeichnet, daß die flexiblen Ventilteile (18; 26; 36) des Auslaßventils (8) und des Belüftungsventils (10; 37) ein einziges Ventilbauteil (28; 40) bilden.

8. Verschlußkappe nach Anspruch 6, dadurch gekennzeichnet, daß der in die Kammer (11) eingreifende Steigrohrhalter (30) zylindrisch ausgebildet und gegenüber dem Durchmesser des an seinem unteren Ende vorgesehenen Steigrohres (7) erweitert ist, wobei in diesen Erweiterungsbereich (32) die Verbindungsöffnung (12) vorgesehen ist.

9. Verschlußkappe nach Anspruch 8, dadurch gekennzeichnet, daß der Steigrohrhalter (30) im Übergangsbereich (32) zum Steigrohr (7) außen einen Ringflansch (38) aufweist, dessen Radius kleiner als der radiale Abstand der Belüftungsöffnung (9) von der Mittellängsachse der Verschlußkappe (5) bemessen ist, wobei der Ringflansch (38) in axialem Abstand von der Unterseite (25) der Ringschulter (23) derart angeordnet ist, daß das flexible Ventilteil (36) des Belüftungsventils (37) sich über den Ringflansch (38) durch einen Ringspalt (39) zwischen Ringflansch (38) und Dichtkragen (33) nach unten und außen gegen dessen Innenwand (43) erstreckt an dieser dicht anliegt.

## Claims

1. Closure cap (5) with a delivery opening (6) for containers with a flexible wall, which is manually compressible to deliver sprayed material, which is in communication with the delivery opening (6) by means of a feedpipe (7), whereby provided upstream of the delivery opening (6) there is an outlet valve (8) which is open when there is an overpressure in the container, whilst associated with a vent opening (9) there is a vent valve (10, 37), which is open when there is a reduced pressure in the container, and a chamber (11), which connects the feedpipe (7) to the delivery opening (6), is in communication with the upper portion of the container, which contains air, via at least one communication opening (12), characterized in that the valve seat of the outlet valve (8) is constituted by a cylindrical peg (13) which projects coaxially from the underside (14) of a top wall (15) into the chamber (11) and defines an annular space (16) together with the chamber wall (17), to which is secured a flexible valve member (18) which sealingly engages the peripheral surface of the peg (13) with a circular, central hole edge (19).

2. Closure cap as claimed in Claim 1, characterised in that the flexible valve member (18) of the outlet valve (8) extends from the chamber wall (17) to its hole edge (19) in the manner of a dome (20) in the direction of the delivery opening (6) which is arranged in the top wall (15) of the chamber (11).

3. Closure cap as claimed in Claim 1, characterised in that the chamber (11) is defined by a centrally upstanding cap dome (21), whose foot (22) is surrounded by an annular shoulder (23) and affords the vent opening (9) and that a cap wall (24) extends downwardly from the outer edge of the annular shoulder (23) approximately coaxially with the central longitudinal axis of the closure cap (5).

4. Closure cap as claimed in Claim 3, characterised in that radially outside the vent opening (9) the underside (25) of the annular shoulder (23) defines the valve seat for a flexible valve member (26) of the vent valve (10) which is secured to the chamber wall (17) and extends radially outwardly in the manner of an annular disc approximately parallel to the annular shoulder (23) beyond the vent opening (9) and is provided at its outer edge with an upstanding sealing lip (27).

5. Closure cap as claimed in Claim 3, characterised in that projecting downwardly from the underside (25) of the annular shoulder (23) coaxially with the chamber (11) is a cylindrical sealing collar (33) which surrounds the vent opening (9) and whose internal wall (34) forms a valve seat for the outer edge (35) of a flexible valve member (36) of the vent valve (37) which is secured to the chamber wall (17).

6. Closure cap as claimed in Claim 7, characterised in that a cylindrical feedpipe holder (30) is inserted in the lower opening (31) of the chamber (11) and secures the two flexible valve members (18 or 26; 36) of the outlet valve (8) and vent valve (10; 37) to the chamber wall (17) with a push fit.

7. Closure cap as claimed in Claim 6, characterised in that the flexible valve members (18; 26; 36) of the outlet valve (8) and of the vent valve (10; 37) constitute a single valve unit (28; 40).

8. Closure cap as claimed in Claim 6, characterised in that the feedpipe holder (30), which engages in the chamber (11), is of cylindrical construction and is broadened with respect to the diameter of the feedpipe (7) provided at its lower end, whereby the communication opening (12) is provided in this broadened region (32).

9. Closure cap as claimed in Claim 8, characterised in that in the transition region (32) with the feedpipe (7) the feedpipe holder (30) has an external annular flange (38), the radius of which is smaller than the radial spacing of the vent opening (9) from the central longitudinal axis of the closure cap (5), whereby the annular flange (38) is so arranged at an axial distance from the underside (25) of the annular shoulder (23) that the flexible valve member (36) of the vent valve (37) extends downwardly through an annular gap (39) between the annular flange (38) and the sealing collar (33) and outwardly towards its inner wall (43) and sealingly engages it.

## Revendications

1. Capuchon de fermeture (5) présentant une ouverture de distribution (6), pour un récipient à paroi souple qu'on peut comprimer à la main pour distribuer une matière à pulvériser, qui est en communication avec l'ouverture de distribution (6) au moyen d'un tube montant (7), dans laquelle il est prévu,en amont: de l'ouverture de distribution (6), une soupape d'échappement (8) qui s'ouvre en présence d'une surpression dans le récipient, tandis qu'à une ouverture d'entrée d'air (9) est associée une soupape d'entrée d'air (10,37) qui s'ouvre en présence d'une dépression dans le récipient, et une chambre (11) qui relie le tube montant (7) à l'ouverture de distribution (6) est en communication avec la partie supérieure, contenant de l'air, du récipient, par l'intermédiaire d'au moins une ouverture de liaison (12), caractérisé, en ce que le siège de la soupape de sortie (8) est formé par un téton cylindrique (13) qui fait saillie coaxialement sur la face inférieure (14) d'une paroi de tête (15) pour pénétrer dans une chambre (11), et forme un espace annulaire (16) avec la paroi (17) de la chambre à laquelle est fixé un élément de soupape flexible (18) qui est appuyé à joint étanche, par un bord (19) de trou central circulaire, contre la surface périphérique du téton (13).

2. Capuchon de fermeture selon la revendication 1, caractérisé en ce que l'élément flexible (18) de la soupape d'échappement (8) s'étend en forme de calotte (en 20) de la paroi (17) de la chambre jusqu'au bord (19) du trou, en direction d'une ouverture de distribution (6) qui est ménagée dans la paroi de tête (15) de la chambre (11).

3. Capuchon de fermeture selon la revendication 1, caractérisé en ce que la chambre (11) est formée par un dôme (21) du capuchon, qui fait saillie en position centrale, dont le pied (22) est entouré d'un épaulement annulaire (23) et présente l'ouverture d'entrée d'air (9), et en ce qu'une paroi latérale (24) du capuchon s'étend vers le bas à partir du bord extérieur de l'épaulement annulaire (23), à peu près coaxialement à l'axe longitudinal médian du capuchon de fermeture (5).

4. Capuchon de fermeture selon la revendication 3, caractérisé en ce que la face inférieure (25) de l'épaulement annulaire (23) forme, radialement à l'extérieur de l'ouverture d'entrée d'air (9), le siège de soupape qui coopère avec un élément flexible de soupape (26) de la soupape d'entrée d'air (10), qui est fixé à la paroi (17) de la chambre et s'étend radialement vers l'extérieur au-delà de l'ouverture d'entrée d'air (9), en formant une rondelle annulaire, à peu près parallèlement à l'épaulement annulaire (23), et est muni d'une lèvre d'étanchéité (27) dirigée vers le haut au droit de son bord extérieur.

5. Capuchon de fermeture selon la revendication 3, caractérisé en ce qu'un collet cylindrique d'étanchéité (33) fait saillie vers le bas à partir de la face inférieure (25) de l'épaulement annulaire (23), coaxialement à la chambre (11), et entoure l'ouverture d'entrée d'air (9), sa paroi intérieure (34) formant un siège de soupape pour le bord extérieur (35) d'un élément flexible de soupape (36) de la soupape d'entrée d'air (37) qui est fixé à la paroi (17) de la chambre.

6. Capuchon de fermeture selon la revendication 5, caractérisé en ce qu'une monture cylindrique (30) de tube montant est encastrée dans l'ouverture inférieure (31) de la chambre (11), et fixe les deux éléments flexibles (18 ou 26.; 36) de la soupape de sortie (8) et de la soupape d'entrée d'air (10; 37) à la paroi (17) de la chambre par emmanchement à force.

7. Capuchon de fermeture selon la revendication 6, caractérisé en ce que les éléments flexibles de soupape (18 ; 26 ; 36) de la soupape d'échappement (8) et de la soupape d'entrée d'air (10 ; 37) forment un composant unique de soupape (28 ; 40).

8. Capuchon de fermeture selon la revendication 6, caractérisé en ce que la monture (30) de tube montant qui est engagée dans la chambre (11) est de configuration cylindrique et est élargie, comparativement au diamètre du tube montant (7) prévu à son extrémité inférieure, l'ouverture de liaison (12) étant prévue dans cette région d'élargissement (32).

9. Capuchon de fermeture selon la revendication 8, caractérisé en ce que la monture (30) du tube montant présente extérieurement, dans la région de raccordement (32) avec le tube montant (7), une collerette annulaire (38) dont le rayon est plus petit que la distance radiale entre l'ouverture d'entrée d'air (9) et l'axe médian longitudinal du capuchon de fermeture (5), la collerette annulaire (38) étant disposée à distance axiale de la face inférieure (25) de l'épaulement annulaire (23) de telle manière que l'élément flexible de soupape (36) de la soupape d'entrée d'air (27) s'étende vers le bas et vers l'extérieur au-delà de la collerette annulaire (38), en passant dans une fente annulaire (39) formée entre la collerette (38) et le collet d'étanchéité (33), en direction de sa paroi intérieure (43) et s/applique à joint étanche contre cette paroi.
